# EUROPÄISCHE PATENTANMELDUNG

(11) **EP 4 755 543 A1**
(43) Veröffentlichungstag der Anmeldung: **10.06.2026**
(21) Anmeldenummer: 25220792.3
(22) Anmeldetag: 04.12.2025
(51) Int. Cl.: B21C 37/15, B21D 5/08

(54) **VERFAHREN ZUR HERSTELLUNG EINES MEHRKAMMERPROFILS UND MEHRKAMMERPROFIL**

(30) Priorität: 04.12.2024 DE 102024136138
(71) Anmelder: Welser Profile Austria GmbH, 3341 Ybbsitz (AT)
(72) Erfinder: SCHACHINGER, Harald, 3340 Waidhofen a. d. Ybbs (AT)
(74) Vertreter: Grünecker Patent- und Rechtsanwälte PartG mbB

(57) **Zusammenfassung**

Die vorliegende Erfindung betrifft ein Verfahren zur Herstellung eines Mehrkammerprofils mit mindestens drei Profilkammern, wobei eine erste mittlere Kammer zwischen zwei Randkammern angeordnet ist, wobei einer Rollformanlage entweder ein erstes Metallband und ein zweites Metallband, das erste Metallband und eine zweite Metallplatine oder ein erster Metallprofilstab und das zweite Metallband zugeführt werden.

## Beschreibung

Die vorliegende Erfindung betrifft ein Verfahren zur Herstellung eines Mehrkammerprofils mit mindestens drei, vorzugsweise drei, Profilkammern gemäß Anspruch 1 und ein Mehrkammerprofil gemäß Anspruch 15.

Mehrkammerprofile aus Metall sind wichtige Bestandteile beim Fahrzeugbau und werden unteranderem als Ausrüstungsteile zum Dämpfen der Aufprallwirkung bei Zusammenstößen oder als Bauteilte von Untergestellen verwendet. Bekannt Verfahren zur Herstellung derartiger Mehrkammerprofil umfassen unteranderem das Extrudieren von beispielsweise Aluminiummehrkammerprofilen.

Es besteht aber weiterhin Bedarf nach Verfahren zur effizienten Herstellung von Mehrkammerprofilen, die eine hohe Stabilität aufweisen und unterschiedliche Herstellungsmaterialien zulassen.

Die vorliegende Erfindung hat sich daher zur Aufgabe gestellt, ein derartiges Verfahren anzugeben, mit welchem eine effiziente Fertigung von stabilen Mehrkammerprofilen erreicht werden kann

Die Aufgabe wird gelöst durch die Merkmale des Anspruchs 1. Bei dem erfindungsgemäßen Verfahren zur Herstellung eines Mehrkammerprofils mit mindestens drei, vorzugsweise drei, Profilkammern, wobei eine erste mittlere Kammer zwischen zwei Randkammern angeordnet ist, werden einer Rollformanlage entweder
- ein erstes Metallband und ein zweites Metallband,
- das erste Metallband und eine zweite Metallplatine oder
- ein erster Metallprofilstab und das zweite Metallband zugeführt,
wobei das erste Metallband oder der erste Metallprofilstab zwei erste Ränder in einer Querschnittsrichtung des ersten Metallbands oder des ersten Metallprofilstabs aufweist und das zweite Metallband oder die zweite Metallplatine zwei zweite Ränder in einer Querschnittsrichtung des zweiten Metallbands oder der zweiten Metallplatine aufweist, wobei die ersten Ränder mit dem zweiten Metallband oder der zweiten Metallplatine durch die Rollformanlage derart in Kontakt gebracht werden und das erste Metallband mit dem zweiten Metallband, das erstes Metallband mit der zweiten Metallplatine oder der erste Metallprofilstab mit dem zweite Metallband thermisch oder mechanisch an zwei ersten Fügestellen entlang den zwei ersten Rändern in einem ersten Fügeschritt derart miteinander gefügt werden, dass die erste mittlere Kammer ausgebildet und geschlossen wird, wobei die erste mittlere Kammer eine erste Wand, die durch das erste Metallband oder den ersten Metallprofilstab ausgebildet ist, und eine zweite Wand aufweist, die durch das zweite Metallband oder die zweite Metallplatine ausgebildet ist, wobei das zweite Metallband oder die zweite Metallplatine nach dem ersten Fügeschritt derart durch die Rollformanlage umgeformt wird, dass die zwei Randkammern ausgebildet werden, oder das zweite Metallband vor dem ersten Fügeschritt derart durch die Rollformanlage umgeformt wird, dass die zwei Randkammern vor der ersten mittleren Kammer ausgebildet werden.

Das derartige Verfahren kann auf effiziente Weise und mit unterschiedlichen Metallen als Material der Metallbänder, der Metallplatine und/oder des Metallprofilstabs ausgeführt werden.

Bei einem Metallband gemäß der Erfindung handelt es sich um ein flaches und langes Metallband, das der Rollformanlage zugeführt wird, wobei das Metallband ein Vielfaches der Länge des fertigen, abgelängten Mehrkammerprofils aufweist und dadurch im Grunde eine endlose Metallband-Zuführung in die Rollformanlage ermöglicht.

Bei einer Metallplatine gemäß der Erfindung handelt es sich um ein flaches Metallrechteck mit einer in Längsrichtung begrenzten Länge, wobei die Länge der Metallplatine vorzugsweise der Länge des fertigen Mehrkammerprofils oder maximal einem Dreifachen der Länge des fertigen Mehrkammerprofils entspricht.

Bei einem Metallprofilstab gemäß der Erfindung handelt es sich um ein bereits vor der Zufuhr in die Rollformanlage ausgebildetes Profil mit einer in Längsrichtung begrenzten Länge, wobei die Länge des Metallprofilstabs vorzugsweise der Länge des fertigen Mehrkammerprofils oder maximal einem Dreifachen der Länge des fertigen Mehrkammerprofils entspricht.

Gemäß der Erfindung wird eine Profilkammer ausgebildet, wenn ein Hohlraum der Profilkammer in Querschnittsrichtung durch Wände umgeben ist, wobei die einzelnen Wände oder Abschnitte der Wände hierfür nur in Kontakt stehen müssen und nicht zwingend eine stoffschlüssige Verbindung aufweisen.

Eine Profilkammer gemäß der Erfindung wird dann geschlossen, wenn die den Hohlraum der Profilkammer umgebenden Wände stoffschlüssig mittels dem thermischen oder mechanischen Fügen verbunden werden.

Bei der Rollformanlage gemäß der Erfindung kann es sich auch um mehrere Rollformanlagen handeln, die hintereinander oder übereinander angeordnet sind, wobei beispielsweise das thermische und mechanische Fügen zwischen den Rollformanlagen, aber auch innerhalb der Rollformanlage, erfolgen kann.

Bei einem Rand in einer Querschnittsrichtung gemäß der Erfindung handelt es sich vorzugsweise um einen freien in Querschnittsrichtung des jeweiligen Metallbands, der jeweiligen Metallplatine oder des jeweiligen Metallprofilstabs. Der freie Rand kann aber beispielsweise für das jeweilige Metallprofil vor der Rollformanlage oder für das jeweilige Metallband oder die jeweilige Metallplatine von der Rollformanlage um einen Umschlagspunkt umgeschlagen werden, beispielsweise als Falz. In diesem Fall gilt der Umschlagspunkt als Rand in der Querschnittsrichtung gemäß der Erfindung.

Vorteilhafte Ausführungsformen der vorliegenden Erfindung sind Gegenstand der Unteransprüche.

Gemäß einer besonders bevorzugten Ausführungsform der vorliegenden Erfindung ist vorgesehen, dass das erste Metallband oder der erste Metallprofilstab und/oder das zweite Metallband oder die zweite Metallplatine aus Stahl bestehen. Zum einen kann das Verfahren auf effiziente Weise durch die Verwendung von Stahl als Material ausgeführt werden. Daneben ergeben sich positive Eigenschaft des hergestellten Mehrkammerprofils bei der Verwendung von Stahl. Vorzugsweise besteht das erste Metallband oder der erste Metallprofilstab und/oder das zweite Metallband oder die zweite Metallplatine aus Stahl mit einer Streckgrenze von mindestens 550 MPa, weiter vorzugsweise von mindestens 900 MPa, weiter vorzugsweise von mindestens 1200 MPa. Das hergestellte Mehrkammerprofil ist damit sehr stabil und kann trotzdem durch das erfindungsgemäße Verfahren effizient hergestellt werden. Vorzugsweise bestehen das erste Metallband oder der erste Metallprofilstab und das zweite Metallband oder die zweite Metallplatine aus Stahl unterschiedlicher Güte. Dadurch können die Eigenschaften des hergestellten Mehrkammerprofils genau eingestellt werden.

Gemäß einer weiteren bevorzugten Ausführungsform weisen das erste Metallband oder der erste Metallprofilstab und das zweite Metallband oder die zweite Metallplatine unterschiedliche Dicken auf. Dadurch können die Eigenschaften des hergestellten Mehrkammerprofils genau eingestellt werden.

Gemäß einer weiteren bevorzugten Ausführungsform weisen das erste Metallband oder der erste Metallprofilstab und das zweite Metallband oder die zweite Metallplatine Dicken im Bereich von 0,5 bis 4 mm, vorzugsweise im Bereich von 0,5 bis 2,5 mm, weiter vorzugsweise im Bereich von 0,5 bis 1,5 mm, auf. Derartige Dicken erlauben eine effiziente Herstellung des Mehrkammerprofils bei einer guten Stabilität des hergestellten Mehrkammerprofils.

In einer weiteren besonders bevorzugten Ausführungsform wird das erste Metallband oder der erste Metallprofilstab oberhalb dem zweiten Metallband oder der zweiten Metallplatine in die Rollformanlage zugeführt. Dadurch kann zum einen ein platzsparende Anordnung der Rollformanlage gewählt werden. Weiter kann der erste Fügeschritt dadurch effizienter gestaltet werden.

Gemäß einer weiteren besonders bevorzugten Ausführungsform werden in das erste Metallband oder den ersten Metallprofilstab und/oder in das zweite Metallband oder die zweite Metallplatine vor der Zufuhr in die Rollformanlage erste Schlitze, die vorzugsweise gestanzt werden, in Querschnitte eingebracht, an denen das Mehrkammerprofil, nachdem die Profilkammern geschlossen wurden, mittels Stanzens abgelängt wird. Dadurch kann das Ablängen effizienter und präziser gestaltet werden. Besonders bevorzugt weist der erste Metallprofilstab oder die zweite Metallplatine eine Länge entsprechend der Länge des herzustellenden Mehrkammerprofils auf. Dadurch bedarf der erste Metallprofilstab oder die zweite Metallplatine keiner Ablängung.

Vorzugsweise werden die ersten Schlitze mittels einer Vorstanzpresse in das erste Metallband oder den ersten Metallprofilstab und/oder in das zweite Metallband oder die zweite Metallplatine vor der Zufuhr in die Rollformanlage eingebracht. Dies ergibt ein effizientes Herstellungsverfahren.

Vorzugsweise werden nach dem ersten Fügeschritt weitere Teilbereiche in den Querschnitten mittels Stanzens getrennt, wobei ein jeweiliger Stempel durch die ersten Schlitze tritt. Dadurch kann ein weiteres Trennen in den Querschnitten auf effiziente Weise erreicht werden, ohne die Integrität des herzustellenden Mehrkammerprofils in Längsrichtung vor dem finalen Ablängen komplett aufzugeben. Besonders bevorzugt wird dabei das zweite Metallband oder die zweite Metallplatine anschließend durch die Rollformanlange umgeformt oder weiter umgeformt wird. Die zumindest bereichsweise Integrität des herzustellenden Mehrkammerprofils in Längsrichtung ist für die Funktionsweise der Umformung durch Rollformen vorteilhaft.

In einer besonders bevorzugten Ausführungsform ist der erste Metallprofilstab als ein Hut-, C- oder U-Profil ausgebildet oder wird das erste Metallband durch die Rollformanlage zu dem Hut-, C- oder U-Profil umgeformt, bevor das Hut-, C- oder U-Profil entlang den zwei ersten Fügestellen in dem ersten Fügeschritt mit dem zweiten Metallband oder der zweiten Metallplatine gefügt wird, wodurch die erste mittlere Kammer geschlossen wird, wobei Abschnitte in Querschnittsrichtung des zweiten Metallbands oder der zweiten Metallplatine zwischen den jeweiligen zweiten Rändern und den ersten Fügestellen nach dem ersten Fügeschritt durch die Rollformanlage derart umgeformt werden, dass sich die zwei Randkammern ausbilden, die sich jeweils eine durch das erste Metallband oder den ersten Metallprofilstab gebildete Wand mit der ersten mittleren Kammer teilen, wobei in einem zweiten Fügeschritt der jeweilige Abschnitt, vorzugsweise der jeweilige zweite Rand, an einer jeweiligen zweiten Fügestelle mit dem ersten Metallband oder dem ersten Metallprofilstab thermisch oder mechanisch gefügt wird, um die zwei Randkammern zu schließen. Das derartige Verfahren erlaubt eine sehr effiziente Herstellung des Mehrkammerprofils.

Dabei können die Abschnitte in Querschnittsrichtung des zweiten Metallbands oder der zweiten Metallplatine durch die Rollformanlage derart umgeformt werden, dass die Abschnitte jeweils eine zweite Randkammer ausbilden, deren Wände durch das zweite Metallband oder die zweiten Metallplatine selbst ausgebildet sind und die geschlossen werden, indem der jeweilige Abschnitt, vorzugsweise der jeweilige zweite Rand, an einer dritten Fügestelle mit dem zweiten Metallband oder der zweiten Metallplatine in einem dritten Fügeschritt thermisch oder mechanisch gefügt wird. Dadurch können weitere Profilkammern in der Form von Randkammern erzeugt werden. Weiter kann der Rollformanlage ein drittes Metallband oder ein dritter Metallprofilstab zugeführt werden, wobei das dritte Metallband oder der dritte Metallprofilstab zwei dritte Ränder in einer Querschnittsrichtung des dritten Metallbands oder des dritten Metallprofilstabs aufweist, wobei die dritten Ränder jeweils mit einer Wand der zweiten Randkammern derart in Kontakt gebracht werden, dass eine zweite mittlere Kammer ausgebildet wird, wobei die dritten Ränder mit der jeweiligen Wand der zweiten Randkammer an zwei vierten Fügestellen entlang den zwei dritten Ränder in einem vierten Fügeschritt derart miteinander thermisch oder mechanisch gefügt werden, dass die zweite mittlere Kammer geschlossen wird. Dadurch kann auf effiziente Weise ein Mehrkammerprofil mit sechs Profilkammern, wobei zwei Profilkammer mittlere Kammer und vier Profilkammern Randkammern sind, hergestellt werden.

Weiter kann zumindest einer, vorzugsweise beide, der Abschnitte in Querschnittsrichtung des zweiten Metallbands oder der zweiten Metallplatine durch die Rollformanlage derart vor dem zweiten Fügeschritt oder dritten Fügeschritt umgeformt werden, dass ein jeweiliger Endabschnitt zwischen dem jeweiligen zweiten Rand und der jeweiligen zweiten Fügestellte oder der jeweiligen dritten Fügestelle des zumindest einen der Abschnitte zu einem Flansch ausgebildet wird, der von den Profilkammern, vorzugsweise rechtwinklig, absteht. Anhand des oder der Flansche kann das Mehrkammerprofil an anderen Elementen vorteilhaft befestigt werden.

In einer anderen besonders bevorzugten Ausführungsform werden vor dem ersten Fügeschritt zwei Randabschnitte in Querschnittsrichtung des zweiten Metallbands, die die jeweiligen zweiten Ränder umfassen, durch die Rollformanlage derart umgeformt, dass die Randabschnitte die zwei Randkammern ausbilden, wobei Wände der zwei Randkammern durch den jeweiligen Randabschnitt in Querschnittsrichtung des zweiten Metallbands selbst ausgebildet sind, wobei der jeweilige zweite Rand des jeweiligen Randabschnitts in Querschnittsrichtung des zweiten Metallbands an einer fünften Fügestelle mit dem zweiten Metallband in einem fünften Fügeschritt thermisch oder mechanisch gefügt wird, um die Randkammer zuschließen, bevor das erste Metallband oder der erste Metallprofilstab an den ersten Rändern in Querschnittsrichtung mittels dem ersten Fügeschritt derart mit dem zweiten Metallband gefügt wird, dass die erste mittlere Kammer ausgebildet und geschlossen wird. Das derartige Verfahren erlaubt eine sehr effiziente Herstellung des Mehrkammerprofils.

Gemäß einer bevorzugten Ausführungsform wird das thermische oder mechanische Fügen jeweils mittels einem Laserschweißverfahren ausgeführt. Dies ermöglicht ein hocheffizientes Fügen, das in die Rollformanlage integriert werden kann.

Vorzugsweise wird pro Fügeschritt ein Laser verwendet, der mittels eines optischen Systems auf die jeweiligen zwei Fügestellen aufgeteilt wird. Dadurch kann das Verfahren kosteneffizienter ausgeführt werden.

Weitervorzugsweise liegt an den jeweiligen Fügestellen ein T-Stoß, ein in Längsrichtung linienförmiger Kontakt oder ein in Längsrichtung flächiger Kontakt vor. Der in Längsrichtung linienförmige Kontakt und der in Längsrichtung flächige Kontakt ähneln dabei einem Bördelstoß. Dies ermöglich eine effiziente Fügung und einen stabilen Stoffschluss. Hierfür werden das erste Metallband oder der erste Metallprofilstab und/oder das zweite Metallband oder die zweite Metallplatine derart umgeformt und aneinander geführt, dass ein T-Stoß oder ein linienförmiger Kontakt in Querschnittsrichtung an der jeweiligen Fügestelle vorliegt.

Gemäß einer bevorzugten Ausführungsform werden die Profilkammern jeweils mit vier zueinander rechtwinklig angeordneten Wänden ausgebildet.

Die Erfindung betrifft ferner ein Mehrkammerprofil mit mindestens drei, vorzugsweise drei, Profilkammern, wobei eine erste mittlere Kammer zwischen zwei Randkammern angeordnet ist, hergestellt nach einem Verfahren gemäß einer der oberhalb beschriebenen Ausführungsformen. Das Mehrkammerprofil weist vorteilhafte Eigenschaften auf und kann effizient und kostengünstig gefertigt werden.

Daneben betrifft die Erfindung ein zweites Verfahren zur Herstellung eines zweiten Mehrkammerprofils mit drei Profilkammern, wobei eine mittlere Kammer zwischen zwei Randkammern angeordnet ist, wobei einer Rollformanlage entweder
- ein erstes Metallband und ein zweites Metallband, oder
- ein erster Metallprofilstab und das zweite Metallband zugeführt werden,
wobei das erste Metallband oder der erste Metallprofilstab zwei erste Ränder in einer Querschnittsrichtung des ersten Metallbands oder des ersten Metallprofilstabs aufweist und das zweite Metallband zwei zweite Ränder in einer Querschnittsrichtung des zweiten Metallbands aufweist, wobei zwei erste Randabschnitte in Querschnittsrichtung des ersten Metallband oder des ersten Metallprofilstab, die die jeweiligen ersten Ränder umfassen, vorzugsweise einer der ersten Ränder, mit dem zweiten Metallband durch die Rollformanlage an einer ersten Kontaktstelle derart in Kontakt gebracht werden und das erste Metallband mit dem zweiten Metallband oder der erste Metallprofilstab mit dem zweite Metallband thermisch oder mechanisch an zwei ersten Fügestellen entlang der ersten Kontaktstelle in einem ersten Fügeschritt derart miteinander gefügt werden, dass die mittlere Kammer ausgebildet und geschlossen wird, wobei die mittlere Kammer eine erste Wand, die durch das erste Metallband oder den ersten Metallprofilstab ausgebildet ist, und eine zweite Wand aufweist, die durch das zweite Metallband ausgebildet ist, wobei vor dem ersten Fügeschritt zwei zweite Randabschnitte in Querschnittsrichtung des zweiten Metallbands, die die jeweiligen zweiten Ränder umfassen, durch die Rollformanlage derart umgeformt werden, dass die zwei zweiten Randabschnitte die zwei Randkammern ausbilden, wobei Wände der zwei Randkammern durch den jeweiligen zweiten Randabschnitt in Querschnittsrichtung des zweiten Metallbands selbst ausgebildet sind, wobei der jeweilige zweite Rand des jeweiligen zweiten Randabschnitts in Querschnittsrichtung des zweiten Metallbands an einer fünften Fügestelle mit dem zweiten Metallband in einem fünften Fügeschritt thermisch oder mechanisch gefügt wird, um die jeweilige Randkammer zuschließen, bevor das erste Metallband oder der erste Metallprofilstab mittels dem ersten Fügeschritt derart mit dem zweiten Metallband gefügt wird, dass die erste mittlere Kammer ausgebildet und geschlossen wird.

Gemäß einer bevorzugten Ausführungsform des zweiten Verfahrens ist vorgesehen, dass das erste Metallband oder der erste Metallprofilstab und/oder das zweite Metallband aus Stahl bestehen. Zum einen kann das Verfahren auf effiziente Weise durch die Verwendung von Stahl als Material ausgeführt werden. Daneben ergeben sich positive Eigenschaft des hergestellten zweiten Mehrkammerprofils bei der Verwendung von Stahl. Vorzugsweise besteht das erste Metallband oder der erste Metallprofilstab und/oder das zweite Metallband aus Stahl mit einer Streckgrenze von mindestens 550 MPa, weiter vorzugsweise von mindestens 900 MPa, weiter vorzugsweise von mindestens 1200 MPa. Das hergestellte zweite Mehrkammerprofil ist damit sehr stabil und kann trotzdem durch das erfindungsgemäße Verfahren effizient hergestellt werden. Vorzugsweise bestehen das erste Metallband oder der erste Metallprofilstab und das zweite Metallband aus Stahl unterschiedlicher Güte. Dadurch können die Eigenschaften des hergestellten zweiten Mehrkammerprofils genau eingestellt werden.

Gemäß einer weiteren bevorzugten Ausführungsform des zweiten Verfahrens weisen das erste Metallband oder der erste Metallprofilstab und das zweite Metallband unterschiedliche Dicken auf. Dadurch können die Eigenschaften des hergestellten zweiten Mehrkammerprofils genau eingestellt werden.

Gemäß einer weiteren bevorzugten Ausführungsform des zweiten Verfahrens weisen das erste Metallband oder der erste Metallprofilstab und das zweite Metallband Dicken im Bereich von 0,5 bis 4 mm, vorzugsweise im Bereich von 0,5 bis 2,5 mm, weiter vorzugsweise im Bereich von 0,5 bis 1,5 mm, auf. Derartige Dicken erlauben eine effiziente Herstellung des zweiten Mehrkammerprofils bei einer guten Stabilität des hergestellten zweiten Mehrkammerprofils.

In einer weiteren besonders bevorzugten Ausführungsform des zweiten Verfahrens wird das erste Metallband oder der erste Metallprofilstab oberhalb dem zweiten Metallband in die Rollformanlage zugeführt. Dadurch kann zum einen ein platzsparende Anordnung der Rollformanlage gewählt werden. Weiter kann der erste Fügeschritt dadurch effizienter gestaltet werden.

Gemäß einer weiteren besonders bevorzugten Ausführungsform des zweiten Verfahrens werden in das erste Metallband oder den ersten Metallprofilstab und/oder in das zweite Metallband vor der Zufuhr in die Rollformanlage erste Schlitze, die vorzugsweise gestanzt werden, in Querschnitte eingebracht, an denen das zweite Mehrkammerprofil, nachdem die Profilkammern geschlossen wurden, mittels Stanzens abgelängt wird. Dadurch kann das Ablängen effizienter und präziser gestaltet werden. Besonders bevorzugt weist der erste Metallprofilstab eine Länge entsprechend der Länge des herzustellenden zweiten Mehrkammerprofils auf. Dadurch bedarf der erste Metallprofilstab keiner Ablängung.

Vorzugsweise werden die ersten Schlitze mittels einer Vorstanzpresse in das erste Metallband oder den ersten Metallprofilstab und/oder in das zweite Metallband vor der Zufuhr in die Rollformanlage eingebracht. Dies ergibt ein effizientes Herstellungsverfahren.

Vorzugsweise werden nach dem fünften Fügeschritt und vor dem ersten Fügeschritt weitere Teilbereiche in den Querschnitten mittels Stanzens getrennt, wobei ein jeweiliger Stempel durch die ersten Schlitze tritt. Dadurch kann ein weiteres Trennen in den Querschnitten auf effiziente Weise erreicht werden, ohne die Integrität des herzustellenden zweiten Mehrkammerprofils in Längsrichtung vor dem finalen Ablängen komplett aufzugeben.

Gemäß einer weiteren besonders bevorzugten Ausführungsform des zweiten Verfahrens wird zumindest einer der zwei ersten Randabschnitte in Querschnittsrichtung des ersten Metallbands durch die Rollformanlage vor dem ersten Fügeschritt derart umgeformt, dass ein jeweiliger Endabschnitt zwischen dem jeweiligen ersten Rand und der jeweiligen ersten Fügestellte des zumindest einen der zwei ersten Randabschnitte einen Flansch ausbildet, der von den Profilkammern, vorzugsweise rechtwinklig, absteht. Anhand des oder der Flansche kann das zweite Mehrkammerprofil an anderen Elementen vorteilhaft befestigt werden.

Gemäß einer anderen besonders bevorzugten Ausführungsform des zweiten Verfahrens wird der erste Metallprofilstab derart bereitgestellt, dass zumindest einer der zwei ersten Randabschnitte in Querschnittsrichtung des ersten Metallprofilstabs einen jeweiligen Endabschnitt zwischen dem jeweiligen ersten Rand und der jeweiligen ersten Fügestellte des zumindest einen der zwei ersten Randabschnitte aufweist, der einen Flansch ausbildet, der von den Profilkammern, vorzugsweise rechtwinklig, absteht. Anhand des oder der Flansche kann das zweite Mehrkammerprofil an anderen Elementen vorteilhaft befestigt werden.

Gemäß einer bevorzugten Ausführungsform des zweiten Verfahrens wird das thermische oder mechanische Fügen jeweils mittels einem Laserschweißverfahren ausgeführt. Dies ermöglicht ein hocheffizientes Fügen, das in die Rollformanlage integriert werden kann.

Vorzugsweise wird pro Fügeschritt ein Laser verwendet, der mittels eines optischen Systems auf die jeweiligen zwei Fügestellen aufgeteilt wird. Dadurch kann das Verfahren kosteneffizienter ausgeführt werden.

Weitervorzugsweise liegt an den jeweiligen Fügestellen ein T-Stoß, ein in Längsrichtung linienförmiger Kontakt oder ein in Längsrichtung flächiger Kontakt vor. Der in Längsrichtung linienförmiger Kontakt und der in Längsrichtung flächiger Kontakt ähneln dabei einem Bördelstoß. Dies ermöglich eine effiziente Fügung und einen stabilen Stoffschluss. Hierfür werden das erste Metallband oder der erste Metallprofilstab und/oder das zweite Metallband oder die zweite Metallplatine derart umgeformt und aneinander geführt, dass ein T-Stoß oder ein linienförmiger Kontakt in Querschnittsrichtung an der jeweiligen Fügestelle vorliegt.

Gemäß einer bevorzugten Ausführungsform des zweiten Verfahrens werden die Profilkammern jeweils mit vier zueinander rechtwinklig angeordneten Wänden ausgebildet.

Die Erfindung betrifft ferner ein zweites Mehrkammerprofil mit drei Profilkammern, wobei eine erste mittlere Kammer zwischen zwei Randkammern angeordnet ist, hergestellt nach dem zweiten Verfahren gemäß einer der oberhalb beschriebenen Ausführungsformen des zweiten Verfahrens. Das zweite Mehrkammerprofil weist vorteilhafte Eigenschaften auf und kann effizient und kostengünstig gefertigt werden.

Ausführungsbeispiele des Verfahrens der vorliegenden Erfindung werden im Folgenden anhand von Zeichnungen näher erläutert.

Es zeigen:
- Figur 1a bis d: Querschnittsansichten der Umformungsschritte einer ersten Ausführungsform eines erfindungsgemäßen Verfahrens ohne die verwendeten Werkzeuge,
- Figur 2: Querschnitt durch die Rollformanlage zu einem Zeitpunkt der ersten Ausführungsform des Verfahrens,
- Figur 3: Querschnittsansicht eines Mehrkammerprofils, hergestellt nach einer zweiten Ausführungsform des erfindungsgemäßen Verfahrens,
- Figur 4a bis k: Querschnittsansicht der Umformungsschritte einer dritten Ausführungsform eines erfindungsgemäßen Verfahrens ohne die verwendeten Werkzeuge,
- Figur 5a bis m: Querschnittsansicht der Umformungsschritte einer vierten Ausführungsform eines erfindungsgemäßen Verfahrens ohne die verwendeten Werkzeuge,
- Figur 6: Querschnittsansicht eines Mehrkammerprofils, hergestellt nach einer fünften Ausführungsform des erfindungsgemäßen Verfahrens,
- Figur 7a bis f: Querschnittsansicht der Umformungsschritte einer sechsten Ausführungsform eines erfindungsgemäßen Verfahrens ohne die verwendeten Werkzeuge,
- Figur 8a bis f: Querschnittsansicht der Umformungsschritte einer siebten Ausführungsform eines erfindungsgemäßen Verfahrens ohne die verwendeten Werkzeuge, und
- Figur 9: Querschnittsansicht eines Mehrkammerprofils, hergestellt nach einer achten Ausführungsform des erfindungsgemäßen Verfahrens.

Für die folgenden Ausführungen gilt, dass gleiche Teile durch gleiche Bezugszeichen bezeichnet sind. Sofern in einer Figur Bezugszeichen enthalten sind, auf die in der zugehörigen Figurenbeschreibung nicht näher eingegangen wird, so wird auf vorangehende oder nachfolgende Figurenbeschreibungen Bezug genommen. Weiter sind für Figurenreihen die gleichen Teile nicht immer wieder mit den Bezugszeichen versehen.

In Figur 1 werden Querschnittsansichten der Umformungsschritte einer ersten Ausführungsform eines erfindungsgemäßen Verfahrens ohne die verwendeten Werkzeuge gezeigt. Dabei werden nur Querschnittsansichten der umzuformenden Komponenten gezeigt. In der ersten Ausführungsform werden zur Herstellung eines Mehrkammerprofils 1 mit drei Profilkammern 2, wobei eine erste mittlere Kammer 3 zwischen zwei Randkammern 4 angeordnet ist, einer Rollformanlage ein erstes Metallband 5 und ein zweites Metallband 6 zugeführt, wobei das erste Metallband 5 zwei erste Ränder 7 in einer Querschnittsrichtung des ersten Metallbands 5 aufweist und das zweite Metallband 6 zwei zweite Ränder 8 in einer Querschnittsrichtung des zweiten Metallbands 6 aufweist. Das erstes Metallband 5 und das zweites Metallband 6 werden der Rollformanlage als flache Metallbänder zugeführt, wobei das erste Metallband 5 oberhalb dem zweiten Metallband 6 in die Rollformanlage zugeführt wird.

In Figur 1a wird ein erster Umformschritt durch die Rollformanlage gezeigt, bei dem das erste Metallband 5 durch die Rollformanlage von einem flachen ersten Metallband 5a zu einem U-Profil 9 in mehreren Umformteilschritten umgeformt wird. Einer dieser Umformteilschritte ist in Figur 2 gezeigt, die ein Querschnitt durch die Rollformanlage, das bereits teilweise umgeformte erste Metallband 5 und das noch unverformte zweite Metallband 6 zeigt.

Figur 1b zeigt wie als Nächstes die ersten Ränder 7 mit dem zweiten Metallband 6 durch die Rollformanlage derart in Kontakt gebracht werden, dass die erste mittlere Kammer 3 ausgebildet wird. In dieser Position des U-Profils 9 und des zweiten Metallbands 6 wird dann das erstes Metallband 5 mit dem zweite Metallband 6 mittels Laserschweißens an zwei ersten Fügestellen 10 entlang den zwei ersten Rändern 7 in einem ersten Fügeschritt derart miteinander gefügt, dass die erste mittlere Kammer 3 geschlossen wird. Die erste mittlere Kammer 3 weist dadurch vier zueinander rechtwinklig angeordneten Wände auf, wobei drei Wände durch das erste Metallband 5/U-Profil 9 und eine Wand durch das zweite Metallband 6 gebildet werden.

Figur 1c zeigt dann wie anschließend Abschnitte 11 in Querschnittsrichtung des zweiten Metallbands 6 zwischen den jeweiligen zweiten Rändern 8 und den ersten Fügestellen 10 nach dem ersten Fügeschritt durch die Rollformanlage derart schrittweise umgeformt werden, dass sich die zwei Randkammern 4 ausbilden, die sich jeweils eine durch das erste Metallband 5 gebildete Wand mit der ersten mittleren Kammer 3 teilen. Zum Schließen der Randkammern 3 wird dann in einem zweiten Fügeschritt der jeweilige zweite Rand 8 an einer jeweiligen zweiten Fügestelle 12 entlang der zweiten Ränder 8 mit dem ersten Metallband 5 mittels Laserschweißen gefügt.

Figur 1d zeigt das fertige Mehrkammerprofil 1, wobei auch die Randkammern 3 jeweils vier zueinander rechtwinklig angeordneten Wände aufweisen. Durch die gewählten Umformungen liegen bei der ersten Ausführungsform des Verfahrens jeweils T-Stöße zwischen dem ersten Metallband 5 und dem zweiten Metallband 6 an den ersten und zweiten Fügestellen 10 und 11 vor.

Figur 3 zeigt eine Querschnittsansicht eines fertigen Mehrkammerprofils 1, das nach einer zweiten Ausführungsform des erfindungsgemäßen Verfahrens hergestellt ist, die der oberhalb beschriebenen ersten Ausführungsform des erfindungsgemäßen Verfahrens ähnelt. Im Gegensatz zur ersten Ausführungsform wird einer der Abschnitte 11 in Querschnittsrichtung des zweiten Metallbands 6 zwischen dem jeweiligen zweiten Rand 8 und den ersten Fügestellen 10 nach dem ersten Fügeschritt derart durch die Rollformanlage schrittweise zu der Randkammer 4 umgeformt, dass der eine der Abschnitte 11 an der zweiten Fügestelle 11 mit dem ersten Metallband 5 mittels Laserschweißen gefügt wird und ein Endabschnitt 25 des einen der Abschnitte 11 zwischen dem zweiten Rand 8 und der jeweiligen zweiten Fügestellte 11 des einen der Abschnitte 11 zu einem Flansch 26 ausgebildet wird, der von den Profilkammern 2 rechtwinklig absteht.

In Figur 4 werden Querschnittsansichten der Umformungsschritte einer dritten Ausführungsform eines erfindungsgemäßen Verfahrens ohne die verwendeten Werkzeuge gezeigt. Auch hier werden nur Querschnittsansichten der umzuformenden Komponenten gezeigt. In der dritten Ausführungsform werden zur Herstellung eines Mehrkammerprofils 1 mit drei Profilkammern 2 - der ersten mittlere Kammer 3 und der zwei Randkammern 4 - einer Rollformanlage ein erster Metallprofilstab 13 und das zweite Metallband 6 zugeführt, wobei der erste Metallprofilstab 13 zwei erste Ränder 7 in einer Querschnittsrichtung aufweist und das zweite Metallband 6 zwei zweite Ränder 8 in einer Querschnittsrichtung des zweiten Metallbands 6 aufweist.

Das zweites Metallband 6 wird der Rollformanlage als flaches zweites Metallband 6a, wie in Fig. 3a gezeigt, zugeführt. In den Figuren 3b bis 3i wird gezeigt, wie dann zwei Randabschnitte 14 in Querschnittsrichtung des zweiten Metallbands 6, die die jeweiligen zweiten Ränder 8 umfassen, durch die Rollformanlage schrittweise derart umgeformt werden, dass die Randabschnitte 14 die zwei Randkammern 4 ausbilden, wobei Wände der zwei Randkammern 4 durch den jeweiligen Randabschnitt 14 in Querschnittsrichtung des zweiten Metallbands 6 selbst ausgebildet sind.

Zum Schließen der zwei Randkammer 4, werden dann der jeweilige zweite Rand 8 des jeweiligen Randabschnitts 14 in Querschnittsrichtung des zweiten Metallbands 5 an einer fünften Fügestelle 15, gezeigt in Figur 4i, entlang der zweiten Ränder 8 mit dem zweiten Metallband 6 in einem fünften Fügeschritt mittels Laserschweißen gefügt. Dabei liegt ein in Längsrichtung flächiger Kontaktzwischen dem jeweiligen zweiten Rand 8 und dem zweiten Metallband 6 an der jeweiligen fünften Fügestelle 15 vor.

Der erste Metallprofilstab 13 mit einem U-Profil 9 wird der Rollformanlage oberhalb des zweiten Metallband 6, wie in Figur 4j gezeigt, zugeführt. Alternativ kann der erste Metallprofilstab 13 der Rollformanlage auch gleichzeitig mit dem zweiten Metallband 6 zugeführt werden.

Wie in Figur 4k gezeigt, werden die ersten Ränder 7 des ersten Metallprofilstabs 13 durch die Rollformanlage mit dem zweiten Metallband 6 in Kontakt gebracht, um die erste mittlere Kammer 3 auszubilden, wobei der erste Metallprofilstab 13 dann an den ersten Rändern 7 mittels dem ersten Fügeschritt an den ersten Fügestellen 10 entlang der ersten Ränder 7 mit dem zweiten Metallband 6 gefügt wird, um die erste mittlere Kammer 3 zu schließen.

In Figur 5 werden Querschnittsansichten der Umformungsschritte einer vierten Ausführungsform eines erfindungsgemäßen Verfahrens ohne die verwendeten Werkzeuge gezeigt. Dabei werden nur Querschnittsansichten der umzuformenden Komponenten gezeigt. In der vierten Ausführungsform werden zur Herstellung eines Mehrkammerprofils 1 mit sechs Profilkammern 2, wobei eine erste mittlere Kammer 3 zwischen zwei Randkammern 4 und eine zweite mittlere Kammer 16 zwischen zwei zweiten Randkammern 17 angeordnet ist, einer Rollformanlage ein erstes Metallband 5, eine zweite Metallplatine 18 und ein dritter Metallprofilstab 19, zugeführt. Dabei weist das erste Metallband 5 zwei erste Ränder 7 in einer Querschnittsrichtung des ersten Metallbands 5, die zweite Metallplatine 18 zwei zweite Ränder 8 in einer Querschnittsrichtung der zweiten Metallplatine 18 und der dritter Metallprofilstab 19 zwei dritte Ränder 21 in einer Querschnittsrichtung des dritten Metallprofilstab 19 auf. Weiter wird der dritte Metallprofilstab 19 oberhalb dem ersten Metallband 5 und das erste Metallband 5 oberhalb der zweiten Metallplatine 18 in die Rollformanlage zugeführt. Der dritte Metallprofilstab 19 und die zweite Metallplatine 18 werden jeweils erst in den Figuren gezeigt, in denen diese von der Rollformanlage in Kontakt mit dem ersten Metallband 5 beziehungsweise der zweiten Metallplatine 18 gebracht werden.

In den Figuren 5 a bis d wird ein erster Umformschritt durch die Rollformanlage gezeigt, bei dem das erste Metallband 5 durch die Rollformanlage von einem flachen ersten Metallband 5a zu einem ersten C-Profil 20 in mehreren Umformteilschritten umgeformt wird.

Figur 5e zeigt wie als Nächstes die ersten Ränder 7 des ersten Metallband 5 mit der zweiten Metallplatine 18 durch die Rollformanlage derart in Kontakt gebracht werden, dass die erste mittlere Kammer 3 ausgebildet wird. In dieser Position des C-Profils 20 und der zweiten Metallplatine 18 wird dann das erstes Metallband 5 mit der zweite Metallplatine 18 mittels Laserschweißens an zwei ersten Fügestellen 10 entlang den zwei ersten Rändern 7 in einem ersten Fügeschritt derart miteinander gefügt, dass die erste mittlere Kammer 3 geschlossen wird.

Figuren 5f bis k zeigen dann wie Abschnitte **11** in Querschnittsrichtung der zweiten Metallplatine 18 zwischen den jeweiligen zweiten Rändern 8 und den ersten Fügestellen 10 nach dem ersten Fügeschritt durch die Rollformanlage derart schrittweise umgeformt werden, dass sich die zwei Randkammern 4 ausbilden, die sich jeweils eine durch das erste Metallband 5 gebildete Wand mit der ersten mittleren Kammer 3 teilen. Gleichzeitig werden die Abschnitte **11** durch die Rollformanlage auch derart umgeformt, dass sich jeweils eine der zweiten Randkammern 17 ausbilden, deren Wände durch die zweite Metallplatine 18 selbst ausgebildet sind. Zum Schließen der zwei Randkammern 3 wird in einem zweiten Fügeschritt der Abschnitt **11** an einer jeweiligen zweiten Fügestelle 12 mit dem ersten Metallband 5 mittels Laserschweißen gefügt und zum Schließen der zwei zweiten Randkammern 17 wird in einem dritten Fügeschritt der jeweilige zweite Rand 8 an einer dritten Fügestelle 22 entlang des jeweiligen zweiten Rands 8 mit der zweiten Metallplatine 18 per Laserschweißen gefügt.

Wie in Figur 5m gezeigt, werden dann die dritten Ränder 21 des dritten Metallprofilstab 19 durch die Rollformanlage mit der zweiten Metallplatine 18 in Kontakt gebracht, um die zweite mittlere Kammer 16 auszubilden, wobei der dritte Metallprofilstab 19 dann an den dritten Rändern 21 mittels einem vierten Fügeschritt als Laserschweißen an vierten Fügestellen 23 entlang der dritten Ränder 21 mit der zweiten Metallplatine 18 gefügt wird, um die zweite mittlere Kammer 16 zu schließen.

Figur 6 zeigt eine Querschnittsansicht eines fertigen Mehrkammerprofils 1, das nach einer fünften Ausführungsform des erfindungsgemäßen Verfahrens hergestellt ist, die der oberhalb beschriebenen vierten Ausführungsform des erfindungsgemäßen Verfahrens ähnelt. Im Gegensatz zur vierten Ausführungsform werden die Abschnitte **11** in Querschnittsrichtung der zweiten Metallplatine 18 zwischen den jeweiligen zweiten Rändern 8 und den ersten Fügestellen 10 nach dem ersten Fügeschritt derart durch die Rollformanlage schrittweise zu den zwei Randkammern 4 und den zwei zweiten Randkammern 17 umgeformt, dass die Abschnitte **11** an den dritten Fügestelle 22 mit der zweiten Metallplatine 18 mittels Laserschweißen gefügt werden und Endabschnitte 25 des jeweiligen Abschnitte **11** zwischen dem jeweiligen zweiten Rand 8 und der jeweiligen dritten Fügestellte 22 des jeweiligen Abschnitts **11** jeweils zu einem Flansch 26 ausgebildet werden, der von den Profilkammern 2 rechtwinklig absteht.

Die erste, zweite, dritte, vierte und fünfte Ausführungsform behandeln kein Ablängen des Mehrkammerprofils 1 nach dem Ausbilden und Schließen der jeweiligen Profilkammern 2. Ein solches wird aber zumeist erfolgen, um die Mehrkammerprofile 1 auf die gewünschte Länge zu bringen.

Die in den Figuren 7, 8 und 9 gezeigten Ausführungsformen des erfindungsgemäßen Verfahrens behandeln mögliche, für das erfindungsgemäße Verfahren vorteilhafte Ablängvorgänge. Zu Veranschaulichungszwecken basieren die in den Figuren 7 und 8 gezeigten Ausführungsformen auf der ersten Ausführungsform des erfindungsgemäßen Verfahrens mit einem ersten Metallband 5 und einem zweiten Metallband 6 und die in der Figur 9 gezeigte Ausführungsform auf der fünften Ausführungsform des erfindungsgemäßen Verfahrens mit einem ersten Metallband 5, einem zweiten Metallband 5 und einem dritten Metallprofilstab 19.

In Figur 7 werden Querschnittsansichten der Umformungsschritte einer sechsten Ausführungsform eines erfindungsgemäßen Verfahrens ohne die verwendeten Werkzeuge gezeigt, wobei diese mögliche, vorteilhafte Ablängvorgänge für das erfindungsgemäße Verfahren beinhaltet und auf der ersten Ausführungsform des erfindungsgemäßen Verfahren mit einem ersten Metallband 5 und zweiten Metallband 6 basiert. Bei den in Figur 7 gezeigten Querschnittsansichten handelt es sich um Querschnitte, an denen das Mehrkammerprofil 1, nachdem die Profilkammern 2 geschlossen wurden, abgelängt wird.

Wie in Figur 7a dargestellt, wird das zweite Metallband 6 mit ersten Schlitzen 24, die als gestrichelte Linie dargestellt werden, der Rollformanlage zugeführt. Die ersten Schlitze 24 können vorzugsweise vor der Rollformanlage gestanzt werden.

Nach dem der erste Fügeschritt, wie in Figur 7b dargestellt wird, erfolgt ist und die erste mittlere Kammer 3 damit geschlossen wurde, erfolgt ein Stanzen von Teilbereichen, hier des ersten Metallbands 5, durch einen der ersten Schlitze 24, wobei ein jeweiliger Stempel durch den entsprechenden ersten Schlitze 24 tritt. Dies ist durch die nunmehr gestrichelte Linie des ersten Metallbands 5 in Figur 7c dargestellt.

Anschließen erfolgt, wie in den Figuren 7d und e dargestellt wird, die Umformung des zweiten Metallbands 6 zur Ausbildung der zwei Randkammern 4 durch die Rollformanlage und das Schließen der Randkammern 4 durch den zweiten Fügeschritt.

Zuletzt wird das Mehrkammerprofil 1 in den Querschnitten komplett, vorzugsweise mittels Stanzen, abgelängt, wie dies in Figur 7f durch den insgesamt gestrichelten Querschnitt dargestellt wird.

Die in Figur 8 gezeigte siebten Ausführungsform eines erfindungsgemäßen Verfahrens ähnelt der sechste Ausführungsform. Sie unterscheidet sich dadurch, dass nur ein erster Schlitz 24, wie in Figur 8a gezeigt, in dem zweiten Metallband 6 in den Querschnitten eingebracht wurde, an denen das Mehrkammerprofil 1 abgelängt wird, nachdem die Profilkammern 2 geschlossen wurden, bevor das zweite Metallband 6 in die Rollformanlage eingebracht wird. Daneben wird, nach dem der erste Fügeschritt erfolgt ist und die erste mittlere Kammer 3 damit geschlossen wurde, nur ein Teil des ersten Metallbands 5, durch einen der ersten Schlitze 24, mittels Stanzen getrennt, wie dies Figur 8c dargestellt ist.

Figur 9 zeigt eine Querschnittsansicht eines Mehrkammerprofils 1, hergestellt nach einer achten Ausführungsform des erfindungsgemäßen Verfahrens, die auf der fünften Ausführungsform des erfindungsgemäßen Verfahrens basiert, wobei ein zweites Metallband 6 statt einer zweiten Metallplatine 18 verarbeitet wird. Bei der in Figur 9 gezeigten Querschnittsansicht handelt es sich um einen Querschnitt, an dem das Mehrkammerprofil 1, nachdem die Profilkammern 2 geschlossen wurden, abgelängt wird. In dieser Ausführungsform wird das zweite Metallband 6 mit ersten Schlitzen 24, die als breite absteigende Diagonalen dargestellt werden, der Rollformanlage zugeführt. Die ersten Schlitze 24 können vorzugsweise vor der Rollformanlage gestanzt werden. Nachdem das erste Metallband 5 mit dem zweiten Metallband 6 im ersten Fügeschritt gefügt wurde und damit die erste mittlere Kammer 3 ausgebildet und geschlossen wurde, wird das erste Metallband 5 mittels Stanzen abgelängt, wie dies durch die dunklen ansteigenden Diagonalen dargestellt wird. Anschließend erfolgt die Umformung der Abschnitte **11** des zweiten Metallbands 6 zu den Randkammern 4 und zweiten Randkammern 17, das Schließen der Randkammern 4 und zweiten Randkammer 17 durch den zweiten und dritten Fügeschritt und das Ausbilden und Schließen der zweiten mittleren Kammern 16. Erst danach wird das Mehrkammerprofil 1 in den Querschnitten komplett, vorzugsweise mittels Stanzen, abgelängt.

### Bezugszeichenliste

- 1: Mehrkammerprofil
- 2: Profilkammer
- 3: erste mittlere Kammer
- 4: Randkammer
- 5: erstes Metallband
- 5a: flaches erstes Metallband
- 6: zweites Metallband
- 6a: flaches zweites Metallband
- 7: erster Rand
- 8: zweiter Rand
- 9: U-Profil
- 10: erste Fügestelle
- 11: Abschnitte
- 12: zweite Fügestelle
- 13: erster Metallprofilstab
- 14: Randabschnitte
- 15: fünfte Fügestelle
- 16: zweite mittlere Kammer 16
- 17: zweiten Randkammer
- 18: zweite Metallplatine
- 19: dritter Metallprofilstab
- 20: C-Profi
- 21: dritter Rand
- 22: dritte Fügestelle
- 23: vierte Fügestellen
- 24: ersten Schlitze
- 25: Endabschnitt
- 26: Flansch

## Patentansprüche

1. Verfahren zur Herstellung eines Mehrkammerprofils mit mindestens drei, vorzugsweise drei, Profilkammern, wobei eine erste mittlere Kammer zwischen zwei Randkammern angeordnet ist, wobei einer Rollformanlage entweder
- ein erstes Metallband und ein zweites Metallband,
- das erste Metallband und eine zweite Metallplatine oder
- ein erster Metallprofilstab und das zweite Metallband zugeführt werden,
wobei das erste Metallband oder der erste Metallprofilstab zwei erste Ränder in einer Querschnittsrichtung des ersten Metallbands oder des ersten Metallprofilstabs aufweist und das zweite Metallband oder die zweite Metallplatine zwei zweite Ränder in einer Querschnittsrichtung des zweiten Metallbands oder der zweiten Metallplatine aufweist, wobei die ersten Ränder mit dem zweiten Metallband oder der zweiten Metallplatine durch die Rollformanlage derart in Kontakt gebracht werden und das erste Metallband mit dem zweiten Metallband, das erstes Metallband mit der zweiten Metallplatine oder der erste Metallprofilstab mit dem zweite Metallband thermisch oder mechanisch an zwei ersten Fügestellen entlang den zwei ersten Rändern in einem ersten Fügeschritt derart miteinander gefügt werden, dass die erste mittlere Kammer ausgebildet und geschlossen wird, wobei die erste mittlere Kammer eine erste Wand, die durch das erste Metallband oder den ersten Metallprofilstab ausgebildet ist, und eine zweite Wand aufweist, die durch das zweite Metallband oder die zweite Metallplatine ausgebildet ist, wobei das zweite Metallband oder die zweite Metallplatine nach dem ersten Fügeschritt derart durch die Rollformanlage umgeformt wird, dass die zwei Randkammern ausgebildet werden, oder das zweite Metallband vor dem ersten Fügeschritt derart durch die Rollformanlage umgeformt wird, dass die zwei Randkammern vor der ersten mittleren Kammer ausgebildet werden.

2. Verfahren nach Anspruch 1, wobei das erste Metallband oder der erste Metallprofilstab und/oder das zweite Metallband oder die zweite Metallplatine aus Stahl bestehen, wobei der Stahl vorzugsweise mindestens eine Streckgrenze von 550 MPa, weiter vorzugsweise von mindestens 900 MPa, weiter vorzugsweise von mindestens 1200 MPa aufweist.

3. Verfahren nach Anspruch 1 oder 2, wobei das erste Metallband oder der erste Metallprofilstab oberhalb dem zweiten Metallband oder der zweiten Metallplatine in die Rollformanlage zugeführt wird.

4. Verfahren nach einem der Ansprüche 1 bis 3, wobei in das erste Metallband oder den ersten Metallprofilstab und/oder in das zweite Metallband oder die zweite Metallplatine vor der Zufuhr in die Rollformanlage erste Schlitze, die vorzugsweise gestanzt werden, in Querschnitte eingebracht werden, an denen das Mehrkammerprofil, nachdem die Profilkammern geschlossen wurden, mittels Stanzens abgelängt wird.

5. Verfahren nach Anspruch 4, wobei nach dem ersten Fügeschritt weitere Teilbereiche in den Querschnitten mittels Stanzens getrennt werden, wobei ein jeweiliger Stempel durch die ersten Schlitze tritt, wobei vorzugsweise das zweite Metallband oder die zweite Metallplatine anschließen durch die Rollformanlange umgeformt oder weiter umgeformt wird.

6. Verfahren nach einem der Ansprüche 1 bis 5, wobei der erste Metallprofilstab als ein Hut-, C- oder U-Profil ausgebildet ist oder das erste Metallband durch die Rollformanlage zu dem Hut-, C- oder U-Profil umgeformt wird, bevor das Hut-, C- oder U-Profil entlang den zwei ersten Fügestellen in dem ersten Fügeschritt mit dem zweiten Metallband oder der zweiten Metallplatine gefügt wird, wodurch die erste mittlere Kammer geschlossen wird, wobei Abschnitte in Querschnittsrichtung des zweiten Metallbands oder der zweiten Metallplatine zwischen den jeweiligen zweiten Rändern und den ersten Fügestellen nach dem ersten Fügeschritt durch die Rollformanlage derart umgeformt werden, dass sich die zwei Randkammern ausbilden, die sich jeweils eine durch das erste Metallband oder den ersten Metallprofilstab gebildete Wand mit der ersten mittleren Kammer teilen, wobei in einem zweiten Fügeschritt der jeweilige Abschnitt, vorzugsweise der jeweilige zweite Rand, an einer jeweiligen zweiten Fügestelle mit dem ersten Metallband oder dem ersten Metallprofilstab thermisch oder mechanisch gefügt wird, um die zwei Randkammern zu schließen.

7. Verfahren nach Anspruch 6, wobei die Abschnitte in Querschnittsrichtung des zweiten Metallbands oder der zweiten Metallplatine durch die Rollformanlage derart umgeformt werden, dass die Abschnitte jeweils eine zweite Randkammer ausbilden, deren Wände durch das zweite Metallband oder die zweiten Metallplatine selbst ausgebildet sind und die geschlossen werden, indem der jeweilige Abschnitt, vorzugsweise der jeweilige zweite Rand, an einer dritten Fügestelle mit dem zweiten Metallband oder der zweiten Metallplatine in einem dritten Fügeschritt thermisch oder mechanisch gefügt wird.

8. Verfahren nach Anspruch 6 oder 7, wobei zumindest einer, vorzugsweise beide, der Abschnitte in Querschnittsrichtung des zweiten Metallbands oder der zweiten Metallplatine durch die Rollformanlage derart vor dem zweiten Fügeschritt oder dem dritten Fügeschritt umgeformt werden, dass ein jeweiliger Endabschnitt zwischen dem jeweiligen zweiten Rand und der jeweiligen zweiten Fügestellte oder der jeweiligen dritten Fügestelle des zumindest einen der Abschnitte zu einem Flansch ausgebildet wird, der von den Profilkammern, vorzugsweise rechtwinklig, absteht.

9. Verfahren nach Anspruch 7, wobei der Rollformanlage ein drittes Metallband oder ein dritter Metallprofilstab zugeführt wird, wobei das dritte Metallband oder der dritte Metallprofilstab zwei dritte Ränder in einer Querschnittsrichtung des dritten Metallbands oder des dritten Metallprofilstabs aufweist, wobei die dritten Ränder jeweils mit einer Wand der zweiten Randkammern derart in Kontakt gebracht werden, dass eine zweite mittlere Kammer ausgebildet wird, wobei die dritten Ränder mit der jeweiligen Wand der zweiten Randkammer an zwei vierten Fügestellen entlang den zwei dritten Ränder in einem vierten Fügeschritt derart miteinander thermisch oder mechanisch gefügt werden, dass die zweite mittlere Kammer geschlossen wird.

10. Verfahren nach einem der Ansprüche 1 bis 5, wobei vor dem ersten Fügeschritt zwei Randabschnitte in Querschnittsrichtung des zweiten Metallbands, die die jeweiligen zweiten Ränder umfassen, durch die Rollformanlage derart umgeformt werden, dass die Randabschnitte die zwei Randkammern ausbilden, wobei Wände der zwei Randkammern durch den jeweiligen Randabschnitt in Querschnittsrichtung des zweiten Metallbands selbst ausgebildet sind, wobei der jeweilige zweite Rand des jeweiligen Randabschnitts in Querschnittsrichtung des zweiten Metallbands an einer fünften Fügestelle mit dem zweiten Metallband in einem fünften Fügeschritt thermisch oder mechanisch gefügt wird, um die Randkammer zuschließen, bevor das erste Metallband oder das Mettallprofil an den ersten Rändern in Querschnittsrichtung mittels dem ersten Fügeschritt derart mit dem zweiten Metallband gefügt wird, dass die erste mittlere Kammer ausgebildet und geschlossen wird.

11. Verfahren nach einem der Ansprüche 1 bis 10, wobei das thermische oder mechanische Fügen jeweils mittels einem Laserschweißverfahren ausgeführt wird.

12. Verfahren nach Anspruch **11,** wobei pro Fügeschritt ein Laser verwendet wird, der mittels eines optischen Systems auf die jeweiligen zwei Fügestellen aufgeteilt wird.

13. Verfahren nach Anspruch **11** oder 12, wobei an den jeweiligen Fügestellen ein T-Stoß, ein in Längsrichtung linienförmiger Kontakt oder ein in Längsrichtung flächiger Kontakt vorliegt.

14. Verfahren nach einem der Ansprüche 1 bis 13, wobei die Profilkammern jeweils mit vier zueinander rechtwinklig angeordneten Wänden ausgebildet werden.

15. Mehrkammerprofil mit mindestens drei, vorzugsweise drei, Profilkammern, wobei eine erste mittlere Kammer zwischen zwei Randkammern angeordnet ist, hergestellt nach einem Verfahren gemäß einem der Ansprüche 1 bis 14.
